# EUROPÄISCHE PATENTSCHRIFT

(11) **EP 3 067 504 B1**
(45) Veröffentlichungstag und Bekanntmachung des Hinweises auf die Patenterteilung: **08.05.2019**
(21) Anmeldenummer: 16159137.5
(22) Anmeldetag: 08.03.2016
(51) Int. Cl.: E05F 15/72, E05F 15/73

(54) **AUTOMATIKTÜR, WIE BEISPIELSWEISE EINE SCHIEBETÜR, EINE DREHTÜR ODER DERGLEICHEN**
AUTOMATIC DOOR, SUCH AS A SLIDING DOOR, A REVOLVING DOOR OR THE LIKE
PORTE AUTOMATIQUE, TELLE UNE PORTE COULISSANTE, ROTATIVE OU SIMILAIRE

(30) Priorität: 13.03.2015 DE 102015103756
(43) Veröffentlichungstag der Anmeldung: 14.09.2016
(73) Patentinhaber: GU Automatic GmbH, 33397 Rietberg (DE)
(72) Erfinder: Winkler, Roland, 33378 Rheda-Wiedenbrück (DE)
(74) Vertreter: Pellengahr, Maximilian Rudolf

(56) Entgegenhaltungen:
- EP-A2- 2 400 104
- DE-A1- 3 826 718
- DE-A1- 4 344 729
- GB-A- 1 418 190

## Beschreibung

### Technisches Umfeld

Die Erfindung betrifft eine Automatiktür gemäß dem Oberbegriff von Anspruch 1.

### Stand der Technik

Aus dem Stand der Technik sind Automatiktüren, wie beispielsweise Schiebetüranlagen bekannt, bei denen das Türprogramm - "Aus, Ausgang, Automatik und Offen" - angewählt werden kann. In dem Türprogramm Ausgang und Automatik öffnet die Tür auf ein Signal vom Radar außen oder vom Radar innen, wobei die nach Ablauf der Offen-Halte-Zeit automatisch schließt. Im Türprogramm Offen bleibt die Tür geöffnet, so lange das Türprogramm Offen angewählt ist.

Die Absicherung der Schließfahrt erfolgt durch Anwesenheitssensoren, die innen und außen an der Schiebetüranlage montiert sind. Vor jeder Schließfahrt wird die Funktion der Sensoren geprüft, wobei der komplette lichte Durchgang der Tür durch die Anwesenheitssensoren überwacht wird. Wird ein Objekt während der Schließfahrt detektiert, öffnet die Schiebetür umgehend. Die anliegende Netzspannung zum Betreiben der Schiebetüranlage wird von der Steuerung permanent überwacht. Bei Ausfall der Netzspannung wird zwangsläufig auf die Akku-Spannung umgeschaltet. Mit Hilfe der gespeicherten Energie im Akku kann die Schiebetür noch verfahren werden z.B. die Tür kann geschlossen und verriegelt werden. Die Schiebetür kann optional über den Schlüsseltaster bei Netzausfall geöffnet werden kann.

Eine derartige Schiebetüranlage ist beispielsweise aus der DE 10 2006 020 372 B4 bekannt. Dort ist eine Schiebetüranlage mit mindestens einem Schiebetürflügel beschrieben, der mittels einer durch eine elektrische Steuereinrichtung angesteuerten Antriebseinrichtung antreibbar ist. Die bekannte Schiebetüranlage ist als Flucht- und Rettungsweg einsetzbar, indem die Antriebseinrichtung so ausgebildet ist, dass der Schiebetürflügel beim Vorliegen eines Notfallsignals zur Freigabe eines Fluchtweges geöffnet wird, und wobei die Schiebetüranlage zumindest in einem Betriebszustand durch eine Verriegelungsvorrichtung verriegelbar ist. Eine Freischalteinrichtung ist zur Entriegelung der Verriegelungseinrichtung vorhanden. Bei dieser nach dem Stand der Technik bekannten Schiebetüranlage wird im Fluchtwegfall der Weg für Personen freigegeben.

Eine weitere Türanlage ist aus der DE 10 2010 002 870 A1 bekannt, wobei bei dieser Schiebetüranlage ebenfalls eine Freischaltung zur Freigabe eines Flucht- und Rettungsweges vorhanden ist. Entsprechendes gilt auch für die aus dem Stand der Technik bekannte DE 10 2010 024 755 A1, die ebenfalls die Funktion einer Fluchtwegtür bereitstellt, mittels der eine Person den Türantrieb während des Störbetriebes betätigen kann, um aus der durch die Brandschutzfunktionseinrichtung iniziierte Schließstellung einen Öffnungs- bzw. Schließzyklus des Schiebeflügels durchzuführen.

Diese aus dem Stand der Technik bekannten Schiebetüranlagen, die in ihrer Funktion die geforderten Merkmale für einen Flucht- und Rettungsweg erfüllen, sind nicht dazu geeignet, diese als Brandschutztür / Brandschott einzusetzen, um eine Feuersperre beispielsweise in Gebäuden vorzuhalten, wie dies bei mechanischen Brandschutztüren gegeben ist. Diese wirken hierbei mit mechanischen Kraftspeichern zusammen, die für den Fall, dass eine Brandmeldung erfolgt, die Tür oder die Schiebetür schließen und den Gebäudebereich derart abschotten, dass dieser gegen durchschlagendes Feuer gesichert ist.

Als weiterer Stand der Technik wird auf die Dokumente DE 38 26 718 A1, EP 2 400 104 A2, DE 43 44 729 A1 und GB 1 418 190 A verwiesen. Diese befassen sich jeweils mit angetriebenen Türen, die jeweils mit einer Steuerung versehen sind. Mittels der Steuerung werden Antriebe der Türen angesteuert, damit diese entsprechend gegebener Vorgaben öffnen und schließen.

### Aufgabe

Der Erfindung stellt sich das Problem hier eine Automatiktür, wie beispielsweise eine Schiebetür, eine Drehtür oder dergleichen, bereit zu stellen, die Normativ die Funktion eines selbstschließenden Abschlusses z.B. einer Brandschutzschiebetür bzw. eines Feuerschotts erfüllt.

### Lösung

Erfindungsgemäß wird das Problem mit den Merkmalen des Hauptanspruchs gelöst, vorteilhafte Weiterbildungen ergeben sich aus den Unteransprüchen. Die erfindungsgemäße Automatiktür leitet, unabhängig des eingestellten Türprogramms, die Schließfahrt bei einem Signal einer Signaleinrichtung z.B. im Brandfall umgehend ein. Die Tür kann in dieser Phase unter Berücksichtigung der Anwesenheitssensoren oder auch unter Ausblendung dieser schließen. Werden die Anwesenheitssensoren in dieser Phase ignoriert, besteht eine Gefährdung von Personen während dieser Schließfahrt. Dies soll vermieden werden, indem die Automatiktür mit einer geringen Geschwindigkeit sowie unter Lastabschaltung durch Motor-Stromerkennung schließt. Die geringe Geschwindigkeit ist so zu wählen, dass eine Gefährdung normativ ausgeschlossen werden kann. Erfolgt die Schließfahrt unter Auswertung der Anwesenheitssensoren kann die Tür mit normaler Geschwindigkeit verfahren werden. Eine Auslösung der Anwesenheitssensoren in dieser Schließphase bewirkt, dass die Tür umgehend stehen bleibt. Sind die Anwesenheitssensoren für einen längeren Zeitraum in dieser Phase belegt, wird das Signal von der Steuerung ignoriert und die Tür schließt mit geringer Geschwindigkeit weiter, wie oben beschrieben.

Erfolgt die Schließfahrt ohne Auswertung der Anwesenheitssensoren, dann schließt die Tür nur mit geringer Geschwindigkeit. Eine Personengefährdung ist somit nicht gegeben.

Die Automatiktür verriegelt dann in der Geschlossen-Lage selbsttätig, wobei die Verriegelung das Aufschieben der Automatiktür unterbindet. Der optionale Schlüsseltaster ST ist in dieser Phase außer Funktion. Sind Hindernisse im Durchgangsbereich bei einer Notschließung z.B. Brandmeldung gegeben, so fährt die Automatiktür auf das Hindernis auf. Nach einer besonders vorteilhaften Ausgestaltung der Erfindung ist die Steuerung für den Fall derart ausgelegt, dass sich ein zyklisches Schließen der Automatiktür einstellt und die Tür dann versucht den Schließvorgang zu beenden.

Eine Rückstellung bzw. eine Wiederinbetriebnahme der Automatiktür kann erst dann erfolgen, wenn das Notschließsignal nicht mehr anliegt. Somit ist es nach einem Brandalarm erst dann möglich, wenn keine Brandmeldung mehr anliegt, so dass dann eine manuelle Quittierung am Programmschalter erfolgen kann.

Bei auftretenden Fehlern am Antrieb oder an der Steuerung ist aufgrund der redundanten Ausgestaltung eine Schließung sichergestellt, so dass die Automatiktür immer schließt und verriegelt. Der Zustand der Fehlermeldung kann optisch angezeigt werden.

Wird ein Hindernis bei defekten Anwesenheitssensoren während der Schließfahrt erkannt, stoppt der Antrieb. Der Schließvorgang wird zeitverzögert automatisch wieder gestartet. Nach z.B. fünf Fehlversuchen bleibt der Antrieb am Hindernis stehen und schaltet ab. Die Anzahl der Fehlversuche kann hierbei geändert werden. Bei Auftreten einer Brandmeldung wird jedoch zyklisch weiter versucht zu schließen.

Liegt während der gewollten (im normalen Betrieb bleibt die Tür offenstehen) Schließfahrt eine Dauerauslösung der Anwesenheitssensoren an, dann wird dieses Signal nach einer Zeit X von der Steuerung optisch oder akustisch angezeigt. Erfolgt in dieser Phase ein Signal von der Signaleinrichtung z.B. eine Brandmeldung dann schließt die Steuerung die Tür jedoch mit reduzierter Geschwindigkeit. Diese Geschwindigkeit gewährleistet, dass eine Personengefährdung nicht vorliegt. Die Schiebetür wird nach erreichen der Geschlossen-Position selbsttätig verriegelt und die Steuerung schaltet ab. Ein erneuter Betrieb ist erst dann wieder möglich, wenn der Anwender die Automatiktür wieder bewusst startet und die Steuerung keinen Fehler im System feststellt.

Ein kritischer Fehler wäre z. B. ein Ausfall bzw. ein Fehler im Hauptrechner oder ein Ausfall bzw. ein Fehler im Hauptantrieb. Diese Fallsituation würde dazu führen, dass die Schließfahrt, wenn möglich, über den Hauptzweig oder dann über den Notzweig erfolgt. Erfolgt die Schließfahrt über den Notzweig dann kann der Anwesenheitssensor nicht ausgewertet werden. Die Automatiktür schließt dann mit reduzierter Geschwindigkeit. Diese reduzierte Geschwindigkeit ist so gewählt, dass eine Gefährdung von Personen nicht gegeben ist. Die automatische Schiebetür wird nach Erreichen der Geschlossen-Position verriegelt und die Steuerung schaltet ab. Ein erneuter Betrieb ist erst dann wieder möglich, wenn der Anwender die Tür wieder bewusst startet und die Steuerung keinen Fehler im System feststellt. Gemäß der Erfindung wird für die Automatiktür merkmalsgemäß vorgeschlagen, dass diese mit einer Signaleinrichtung z. B. einer Brandmeldezentrale oder einem Rauchmelder verbunden ist, und wobei eine Steuerung das Signal der Signaleinrichtung über einen Hauptrechner und/oder einen Kontrollrechner auswertet, der unabhängig vom eingestellten und programmierten Zustand der Automatiktür über die Steuerung unmittelbar die Schließbewegung der oder des Türflügels bewirkt zur Bereitstellung der Automatiktür als z.B. Brandschutztür oder Brandschott.

Auf Grund dieser Ausbildung wird erreicht, dass die Automatiktür auch als Brandschutzschiebetür bzw. Brandschott eingesetzt wird bzw. Verwendung findet.

Die Automatiktür bedarf hier nicht der Ausrüstung mechanischer Mittel wie beispielsweise einem Federspeicher oder eines Gewichtspeichers, um z.B. im Brandfall eine Brandabschottung herbei zu führen. Bei der erfindungsgemäßen Automatiktür wird dies über die elektronische Steuerung bereitgestellt.

Nach einer vorteilhaften Ausgestaltung der Erfindung erfolgt die Schließbewegung mit geringer Geschwindigkeit und unter Lastabschaltung. Die Automatiktür verriegelt im geschlossenen Zustand hierbei selbsttätig. In Weiterbildung bewirkt die Steuerung der Automatiktür im Falle eines Hindernisses im Durchgangsbereich, dass ein zyklisches Schließfahren vorgenommen wird. Bei Verbleiben des Hindernisses im Durchgangsbereich schaltet die Steuerung ab.

In Weiterbildung der Erfindung erfolgt bei Ausfall der Steuerung bzw. bei einem Fehler im Hauptrechner oder bei einem Fehler im Hauptantrieb oder einem Ausfall der Spannungsversorgung die Schließbewegung der Automatiktür über einen redundanten Pfad, um die Türe zu schließen. Somit wird sichergestellt, dass, wenn z.B. im Brandfall oder die Stromversorgung oder die Antriebseinheit oder die Steuereinheit gänzlich ausfallen sollte, die Abschottung dennoch erfolgt.

Nach einer besonders vorteilhaften Ausgestaltung der Erfindung ist ein Fehler bei Ausfall der Steuerung optisch anzeigbar. Eine Wiederinbetriebnahme der Automatiktür kann nur bei Nichtvorliegen einer Brandmeldung erfolgen. Bei Inbetriebnahme der Automatiktür kann dies nur mit manueller Quittierung der Programmsteuerung erfolgen. Sollte ein Öffnen der Schutztür erforderlich sein, besteht immer noch die Möglichkeit diese dann manuell zu öffnen, wobei generell der Schließmechanismus für den Brandfall immer durch die Steuerung gegeben ist.

### Beschreibung der Zeichnungen

Ein Ausführungsbeispiel der Erfindung ist in der einzigen Figur gezeigt, die eine schematische Darstellung der Betriebseinheit gemäß der Erfindung wiedergibt.

### Ausführungsbeispiele

Die einzige Figur zeigt eine Steuerung für eine Automatiktür, wie beispielsweise eine Schiebetür, eine Drehtür oder dergleichen. Diese umfasst wenigstens einen Türflügel, der mittels eines Motors 1 und/oder 2 angetrieben wird. Die Motoren 1, 2 werden über einen Hauptrechner 3 und/oder einen Kontrollrechner 4 angesteuert, die jeweils das Signal auf eine Motorendstufe 5 oder eine Notstufe 6 zur Inbetriebnahme des Motors 1, 2 weitergeben.

Mit dem Hauptrechner 3 und dem Kontrollrechner 4 ist unmittelbar ein Brandmelder 7 verbunden, der die unmittelbare Brandschutzsicherung der Automatiktür auslöst. Mit dem Hauptrechner 3 sind noch die Anwesenheitssensoren 8 verbunden, deren Signale im Fall einer Brandmeldung umgehend deaktiviert werden. Ein Netzteil 9 ist mit dem Hauptrechner 3 verbunden, wobei das Netzteil 9 und der Hauptrechner 3 mit einer Akkuladung 10 für einen Akku 11 in Wirkverbindung stehen. Der Akku 11 steht hierbei direkt in Verbindung mit der Notstufe 6 und bildet somit den Notzweig 12 für den Fall das der Hauptpfad ausfällt.

Am Innen- und am Außenbereich der Automatiktür sind Anwesenheitssensoren 8 vorgesehen, zur Überwachung des Durchgangsbereiches der Tür. Diese sind insbesondere im Bereich Sicherheitsabsicherung der Tür vorgesehen. Wie bereits ausgeführt, besteht die Antriebseinheit der erfindungsgernäßen Automatiktür aus zwei Motorgetriebeeinheiten, die verbunden sind mit einem umlaufenden Antriebsriemen. Die Türsteuerung weist eine redundante Sicherheitsfunktion auf sowie eine Überwachung der externen Sicherheitssignale, z. B. Absicherung der Hauptschließkante, eine redundante Auswertung, externe Sicherheitssignale, z. B. Brandmeldesignal, eine Überwachung der Motorbewegung sowie eine redundante Motorstufe, um einen sicheren Zustand zu erreichen. Weiterhin ist eine redundante Spannungsversorgung vorhanden, wobei ein Netzteil 9 und ein Akku 11 vorgesehen sind. Dabei ist die Steuerung mit einer Brandmeldezentrale oder einem Rauchmelder 7 verbunden, wobei die Steuerung das Signal der Meldeeinrichtung über einen Hauptrechner 3 und/oder einen Kontrollrechner 4 ausgewertet werden, der/die unabhängig vom eingestellten und programmierten Zustand der/die Automatiktür/en über die Steuerung unmittelbar die Schließbewegung der oder des Türflügels bewirken, um auf diese Weise die Automatiktür als Brandschutztür oder als Brandschott zu nutzen.

### Bezugszeichenliste

- 01: Motor
- 02: Motor
- 03: Hauptrechner
- 04: Kontrollrechner
- 05: Motorendstufe
- 06: Notstufe Motor
- 07: Brandmelder / Rauchmelder
- 08: Anwesenheitssensor
- 09: Netzteil
- 10: Akkuladung
- 11: Akku
- 12: Notzweig

## Patentansprüche

1. Automatiktür, insbesondere eine Schiebetür, eine Drehtür oder dergleichen, umfassend
- wenigstens einen Türflügel,
- eine Steuerung,
- eine Antriebseinrichtung, sowie
- Anwesenheitssensoren (8), die an einem Innenbereich und/oder an einem Außenbereich der Automatiktür vorgesehen sind,
wobei mittels der Steuerung die Antriebseinrichtung ansteuerbar ist, sodass der Türflügel mittels der Antriebseinrichtung antreibbar ist, w
obei mittels der Anwesenheitssensoren (8) ein Durchgangsbereich der Automatiktür überwachbar ist,
wobei die Steuerung mit einer Signaleinrichtung, beispielsweise mit einer Brandmeldezentrale oder einem Rauchmelder (7), verbindbar ist,
**dadurch gekennzeichnet,**
**dass** die Steuerung einen Hauptrechner (3) und einen Kontrollrechner (4) aufweist,
**dass** die Antriebseinrichtung einen ersten Motor (1) und einen zweiten Motor (2) aufweist, und
**dass** die Steuerung eine Motorendstufe (5) und eine Notstufe (6) umfasst, wobei die Notstufe (6) eine Redundanz für die Motorendstufe (5) bildet, und
wobei mittels der Steuerung ein Signal der Signaleinrichtung über den Hauptrechner (3) oder den Kontrollrechner (4) auswertbar ist, sodass die Steuerung unabhängig von einem eingestellten und programmierten Zustand der Automatiktür unmittelbar eine Schließbewegung des Türflügels, zum Beispiel im Brandfall, bewirken kann.

2. Verfahren zum Betrieb einer Automatiktür nach Anspruch 1,
**dadurch gekennzeichnet,**
**dass** die Schließbewegung bei Vorliegen eines Signals durch die Signaleinrichtung und unter Auswertung der Anwesenheitssensoren vorgenommen wird, wobei ohne Auslösung der Anwesenheitssensoren die Schließbewegung mit normaler Geschwindigkeit und bei Auslösung der Anwesenheitssensoren die Schließbewegung mit niedriger Geschwindigkeit vorgenommen wird, sodass eine Gefährdung von Personen ausgeschlossen ist.

3. Verfahren zum Betrieb einer Automatiktür nach Anspruch 1, **dadurch gekennzeichnet,**
**dass** bei Vorliegen eines Signals der Signaleinrichtung die Anwesenheitssensoren ignoriert werden und die Schließbewegung mit geringer Geschwindigkeit sowie unter Lastabschaltung durch Motor-Stromerkennung vorgenommen wird, sodass eine Gefährdung von Personen ausgeschlossen ist.

4. Verfahren nach Anspruch 2 oder 3,
**dadurch gekennzeichnet,**
**dass** die Automatiktür nach der Schließbewegung in einer Geschlossen-Lage des Türflügels diesen selbsttätig mechanisch oder elektrische verriegelt, sodass ein Aufschieben der Automatiktür unterbunden ist.

5. Verfahren nach Anspruch 4,
**dadurch gekennzeichnet,**
**dass** die Steuerung nach Erreichen der Geschlossen-Lage des Türflügels abschaltet und eine Wiederinbetriebnahme der Automatiktür nur bei Nichtvorliegen eines Signals der Signaleinrichtung erfolgt.

6. Verfahren nach Anspruch 2 bis 5,
**dadurch gekennzeichnet,**
**dass** die Steuerung der Automatiktür, im Falle eines Hindernisses im Durchgangsbereich, zyklische Schließbewegungen des Türflügels bewirkt, wobei versucht wird, die Schließbewegung zu beenden.

7. Verfahren nach Anspruch 2 bis 6,
**dadurch gekennzeichnet,**
**dass** bei einem Ausfall der Spannungsversorgung der Automatiktür die Schließbewegung der Automatiktür über einen Notstromzweig (12) erfolgt, der z.B. mit einem elektrischen Energiespeicher (11) gespeist wird.

8. Verfahren nach Anspruch 2 bis 7,
**dadurch gekennzeichnet,**
**dass** bei Ausfall der Steuerung oder bei Auftreten eines Fehlers dies optisch angezeigt wird.

## Claims

1. An automatic door, in particular a sliding door, a revolving door, or the like, comprising:
- at least one door leaf,
- a control system,
- a drive unit, and
- presence-detecting sensors (8), which are provided on an interior portion and/or an exterior portion of the automatic door,
wherein the drive unit is controllable via the control system, such that the door leaf is operable via the drive unit, wherein a passage area of the automatic door can be monitored via the presence-detecting sensors (8), and wherein the control system can be connected to a signal unit, such as a central fire alarm system or a smoke detector (7), **characterized in that** the control system includes a main computer (3) and a control computer (4), that the drive unit includes a first motor (1) and a second motor (2), and that the control system comprises a motor output stage (5) and a backup stage (6), wherein the backup stage (6) provides redundancy for the motor output stage (5), and wherein a signal from the signal unit can be evaluated via the control system using the main computer (3) or the control computer (4), such that the control system can directly initiate a closing movement of the door leaf, for example in case of fire, independently of a preset and programmed status of the automatic door.

2. A method for operating the automatic door according to Claim 1, **characterized in that** the closing movement is executed when a signal from the signal unit is present while considering the presence-detecting sensors, wherein the closing movement is executed at normal speed when the presence-detecting sensors are not triggered and the closing movement is executed at low speed when the presence-detecting sensors are triggered, such that any hazard to persons is precluded.

3. A method for operating an automatic door according to Claim 1, **characterized in that** the presence-detecting sensor are ignored when a signal from the signal unit is present and that the closing movement is executed at low speed and that power is cut off based on motor current detection, such that any hazard to persons is precluded.

4. The method according to Claim 2 or 3, **characterized in that**, following a closing movement to a closed state of the door leaf, the automatic door automatically locks said door leaf, either mechanically or electrically, such that the automatic door cannot be pushed open.

5. The method according to Claim 4, **characterized in that** the control system switches off after the door leaf has reached a closed state and that the automatic door can only return to operation if no signal from the signal unit is present.

6. The method according to Claims 2 to 5, **characterized in that** the control system of the automatic door initiates cyclical closing movements of the door leaf in case an obstacle is present in the passage area, wherein the goal is to conclude the closing movement.

7. The method according to Claims 2 to 6, **characterized in that** the closing movement of the automatic door is executed via an emergency power circuit (12) in case of failure of the power supply to the automatic door, said emergency power circuit (12) being fed by an electrical energy storage device (11), for example.

8. The method according to Claims 2 to 7, **characterized in that** any failure of the control system or presence of a defect is indicated visually.

## Revendications

1. Porte automatique, notamment une porte coulissante, une porte tournante ou similaires, comprenant
- au moins un vantail de porte,
- un système de commande
- un système d'entraînement, ainsi que
- des capteurs de présence (8) qui sont prévus sur une zone intérieure et/ou sur une zone extérieure de la porte automatique,
le système d'entraînement étant activable à l'aide du système de commande, de sorte que le vantail de porte puisse être entraîné par le système d'entraînement, une zone de passage de la porte automatique pouvant être surveillée à l'aide des capteurs de présence (8), le système de commande pouvant être connecté sur un système de signalisation, par exemple sur une centrale d'alerte incendie ou sur un détecteur de fumée (7), **caractérisé**
**en ce que** le système de commande comporte un ordinateur principal (3) et un ordinateur de contrôle (4),
**en ce que** le système d'entraînement comporte un premier moteur (1) et un deuxième moteur (2) et
**en ce que** le système de commande comprend un amplificateur de puissance du moteur (5) et un amplificateur d'urgence (6), l'amplificateur d'urgence (6) créant une redondance pour l'amplificateur de puissance du moteur (5) et
à l'aide du système de commande, un signal du système de signalisation pouvant être évalué par l'ordinateur principal (3) ou par l'ordinateur de contrôle (4), de sorte qu'indépendamment de l'état de réglage et de programmation de la porte automatique, le système de commande puisse provoquer directement un déplacement en fermeture du vantail de porte, par exemple en cas d'incendie.

2. Procédé destiné à faire fonctionner une porte automatique selon la revendication 1, **caractérisé en ce qu'**il est procédé au déplacement en fermeture en présence d'un signal délivré par le système de signalisation et avec une évaluation des capteurs de présence, sans déclenchement des capteurs de présence, le déplacement en fermeture étant réalisé à vitesse normale et lors d'un déclenchement des capteurs de présence, le déplacement en fermeture étant réalisé à faible vitesse, de sorte à exclure le moindre risque pour des personnes.

3. Procédé destiné à faire fonctionner une porte automatique selon la revendication 1, **caractérisé en ce qu'**en présence d'un signal délivré par le système de signalisation, les capteurs de présence sont ignorés et le déplacement en fermeture est réalisé à faible vitesse, ainsi qu'avec un sectionnement de charge par identification du courant moteur, de sorte à exclure le moindre risque pour des personnes.

4. Procédé destiné à faire fonctionner une porte automatique selon la revendication 2 ou 3, **caractérisé en ce que** qu'après le déplacement en fermeture dans une position fermée du vantail de porte, la porte automatique verrouille automatique ce dernier par voie mécanique ou électrique, de sorte à empêcher un coulissement en ouverture de la porte automatique.

5. Procédé selon la revendication 4, **caractérisé en ce qu'**après l'atteinte de la position fermée du vantail de porte, le système de commande se met à l'arrêt et **en ce qu'**il ne s'effectue une remise en service de la porte automatique qu'en l'absence d'un signal délivré par le système de signalisation.

6. Procédé selon la revendication 2 à 5, **caractérisé en ce qu'**en cas de présence d'un obstacle dans la zone de passage, le système de commande de la porte automatique provoque des déplacements en fermeture cycliques du vantail de porte, et il est essayé de mettre fin au déplacement en fermeture.

7. Procédé selon la revendication 2 à 6, **caractérisé en ce qu'**en cas de panne de l'alimentation en tension de la porte automatique, le déplacement en fermeture s'effectue via un circuit électrique de secours (12) qui est alimenté par ex. par un accumulateur d'énergie (11) .

8. Procédé selon la revendication 2 à 7, **caractérisé en ce qu'**en cas de panne du système de commande ou en cas de survenance d'un défaut, ce fait s'affiche visuellement.
